# FASCICULE DE BREVET EUROPEEN

(11) **EP 0 968 674 B1**
(45) Date de publication et mention de la délivrance du brevet: **11.01.2006**
(21) Numéro de dépôt: 98401678.2
(22) Date de dépôt: 03.07.1998
(51) Int. Cl.: A47B 88/04, A47B 96/06, A47B 43/02

(54) **Système de constitution de supports ou présentoirs ou emballages**
Zusammenstellungsweise von Halterungen, Verkaufsständern oder Verpackungen
Method for setting up mounts, merchandising units or packing material

(43) Date de publication de la demande: 05.01.2000
(73) Titulaire: NEOPAC, F-02200 Soissons (FR)
(72) Inventeur: Belot, Gérard, 02200 Soissons (FR)
(74) Mandataire: Lanceplaine, Jean-Claude

(56) Documents cités:
- CH-A- 665 539
- FR-A- 2 171 739
- US-A- 2 036 884
- US-A- 3 740 109

## Description

La présente invention concerne un système de constitution de supports ou présentoirs. L'invention concerne plus particulièrement un système de constitution de supports ou présentoirs formés au moyen de profilés extrudés, adaptés pour être engagés dans des lumières formées dans des parois ou montants constitués par exemple de carton.

Il est connu des éléments de support d'étagère entre deux montants verticaux constitués de pions comportant une première partie destinée à être engagée dans un orifice ménagé dans les montants et une seconde partie formant le support d'étagère. Ces éléments supports sont relativement onéreux et ne sont pas d'une mise en oeuvre aisée.

Il est également connu par le document FR-2 718 335, un élément de support comportant une âme horizontale munie dans sa partie inférieure d'un cavalier destiné à être emboîté sur le bord inférieur d'une lumière ménagée dans un montant vertical, l'élément comportant sur au moins un de ses côtés, une surface support d'étagère.

Cependant, dans les cas où les supports doivent supporter des masses importantes, il peut arriver que la fixation de ces éléments de support sur les parois ne soit suffisamment solide. Par ailleurs, ces éléments de support ne sont pas adaptés à la formation de présentoirs permettant par exemple la disposition des tiroirs ou permettant le verrouillage amovible de parois ou montants adjacents.

Un but de l'invention est de proposer un système de constitution de supports ou présentoirs formés à partir de feuilles de carton et de profilés extrudés, constituant des supports d'une grande solidité et simple de mise en place.

L'invention a donc pour objet un système de constitution de supports ou de présentoirs à partir de feuilles de carton découpées et/ou pliées et d'éléments profilés extrudés et adaptés pour être engagés sur des parois ou montants en carton, les éléments extrudés comportant une base horizontale formant une surface de support, deux jambes inférieures et parallèles, s'étendant perpendiculairement au-dessous d'une portion centrale de la base horizontale pour constituer une fente destinée à venir en appui sur le bord d'au moins une paroi ou montant ou sur le bord d'une lumière ménagée dans ladite au moins paroi et deux prolongements supérieurs et parallèles s'étendant perpendiculairement au-dessus de ladite portion centrale pour constituer un logement d'au moins une paroi, caractérisé en ce qu'au moins la jambe inférieure la plus proche de l'extrémité libre de la base horizontale comporte une griffe située à l'intérieur de la fente pour un accrochage avec ladite paroi adjacente. Selon d'autres caractéristiques de l'invention :
- le prolongement supérieur le plus proche de l'extrémité libre de la base horizontale comporte une griffe située à l'intérieur du logement pour un accrochage avec ladite paroi adjacente,
- le prolongement supérieur le plus éloigné de l'extrémité libre de la base horizontale comporte une griffe située à l'intérieur du logement pour un accrochage avec ladite paroi adjacente,
- chaque griffe coopère avec un logement complémentaire ménagé dans ladite paroi,
- chaque griffe a sensiblement la forme d'un prisme à base triangulaire,
- l'élément comporte un lien de renfort avec la base et la jambe adjacente à cette base,
- le lien forme un plan oblique reliant les extrémités libres de la base et de la jambe adjacente,
- l'extrémité du prolongement le plus proche de l'extrémité libre de la base horizontale est cintrée vers cette extrémité libre de ladite base,
- les deux jambes inférieures sont espacées de façon à pouvoir être montées sur les bords inférieurs de deux lumières des deux parois respectives maintenues accolées entre lesdites jambes,
- les deux parois maintenues accolées par au moins un élément appartiennent à une cloison repliée de manière à constituer sensiblement un tube formant une colonne et en ce que les deux prolongements formant ledit logement accueillent les bords supérieurs des lumières des deux parois accolées, la colonne étant destinée à être logée par son extrémité supérieure dans un logement complémentaire de plaques horizontales support et chaque colonne comportant dans ses parois un élément dont la base fait saillie radialement sur la périphérie de la colonne pour former au moins une surface d'appui pour la face inférieure de la plaque horizontale support.

D'autres particularités et avantages de la présente invention apparaîtront plus clairement à la lecture de la description ci-après faite en référence aux dessins annexés dans lesquels :
- la figure 1A représente une vue en perspective d'un élément support de glissière du système de constitution de supports,
- la figure 1B représente une vue partielle de côté de l'élément support de glissière de la figure 1A monté sur une paroi et portant un tiroir,
- les figures 2A à 2C et 3A à 3C représentent des vues de côté, respectivement de six formes de réalisation d'éléments extrudés à verrouillage et/ou renforcés du système, les éléments extrudés étant chacun montés sur une paroi et portant une étagère,
- la figure 4A représente une vue en perspective d'un exemple d'utilisation d'un élément support à verrouillage pour constituer une colonne de présentoir.
- la figure 4B représente une vue de côté, partielle et en coupe, illustrant le montage de l'élément support à verrouillage de la figure 4A,
- la figure 5A représente une vue en perspective d'une quatrième forme de réalisation d'un élément support à verrouillage du système selon l'invention,
- la figure 5B représente une vue de côté, schématique et en coupe, illustrant un exemple d'utilisation de l'élément support à verrouillage de la figure 5A pour réaliser un dispositif de verrouillage/déverrouillage de la fermeture d'un couvercle de boîtier,
- la figure 6A représente une vue en perspective d'un élément support-maintien du système destiné à assurer la jonction entre deux parois adjacentes,
- la figure 6B représente une vue en perspective d'un élément support-maintien dans un second mode de réalisation,
- la figure 7A représente une vue ne perspective d'un élément support-maintien dans un troisième mode de réalisation,
- la figure 7B représente une vue en perspective d'un exemple d'utilisation de l'élément support-maintien de la figure 7A pour assurer le cercle d'un emballage.

Les mode de réalisation représentés sur les figures 1A, 1 B, 2A, 6A, 6B, 7A et 7B ainsi que les passages de la description se rapportant à ces modes de réalisation ne font pas partie de l'invention.

Les figures 1A et 1B représentent un exemple de réalisation d'un élément 10 support du système de constitution de supports. L'élément 10 support par exemple pour tiroir 11, est constitué d'une pièce oblongue de section transverse en L à l'envers. Une première jambe du L constitue une base 5 horizontale formant un support pour un tiroir 11, la seconde 6B est verticale et orientée vers le bas. Deux petites plaques 100, 101 planes verticales sont solidaires de l'arête formée par l'angle du L au moyen de deux portions 13 horizontales respectives situées dans le plan de la base 5. Les plaques 100, 101 verticales, par exemple rectangulaires ou de toute autre forme, constituent chacune vers le bas une saillie 6A inférieure, formant avec la seconde 6B jambe du L une fente 7 d'engagement sur le bord inférieur d'une lumière 1 respective d'une paroi 2 ou montant. De préférence, la hauteur de la saillie 6A inférieure est inférieure à la hauteur de la seconde 6B jambe du L. La partie supérieure de chaque plaque 100, 101 verticale forme une saillie 7 supérieure destinée à venir en appui sur le bord supérieur de la lumière 1 respective. La hauteur de la saillie 7 supérieure peut, par exemple, être sensiblement égale à la hauteur de la seconde 6B jambe verticale du L. L'élément 10 support est par exemple constitué de matière plastique extrudée. L'élément 10 support est destiné à être monté dans une paroi 2 ou montant, constituée par exemple de carton et comportant une lumière 1 prévue pour chaque fente formée par les saillies 6A inférieures et la seconde 6b jambe du L. Les lumières 1 sont par exemple rectangulaires et ont une longueur égale à la longueur de la plaque 100, 101 verticale respective destinée à s'engager dans la lumière 1. La hauteur de la lumière 1 est quant à elle inférieure à la hauteur de la plaque 100, 101 verticale respective. Bien sûr, les lumières 1 sont espacées sur les parois 2 ou montants d'une distance correspondant à l'espacement des plaques 100, 101 verticales sur l'élément 10 support. Pour monter l'élément 10 support dans une paroi 2 l'opérateur bascule ce dernier de façon à introduire chaque saillie 7 supérieure dans une lumière 1 respective, chaque saillie 7 supérieure étant maintenue en contact avec le bord supérieur de la lumière 1 respective. Puis l'opérateur bascule l'élément 10 support-glissière de manière la saillie 6B inférieure formée par chaque plaque 100, 101 verticale pénètre également dans la lumière 1 respective. Ensuite, l'opérateur descend l'élément 10 support de façon que le bord inférieur de chaque lumière 1 s'engage dans la fente 70 respective formée par les saillies 6A inférieures et la seconde 6B jambe du L qui est verticale. De cette manière le bord inférieur de chaque lumière 1 est en appui sur la face inférieure d'une portion 13 horizontale respective. Chaque saillie 7 verticale supérieure est en appui sur le bord supérieur d'une lumière 1 respective, sur la face de la paroi 2 ou du montant qui est située à l'opposé de la base 5 formant un support pour un tiroir 11. La lumière 1 peut par exemple être formée par une fente rectangulaire et par un rabat pivotant (non représenté) ménagé au-dessus de la fente et facilitant l'introduction et le retrait de l'élément 10 support de glissière. Ainsi, en disposant en vis-à-vis deux éléments 10 support respectivement sur deux parois 2 ou montants parallèles, on réalise deux glissières parallèles prévues pour un tiroir 11 de stockage ou de présentation. Bien sûr, la forme de réalisation de l'élément 10 support n'est pas limitée à l'exemple décrit ci-dessus. Ainsi, de l'élément 10 support peut comporter sur sa longueur plus de deux plaques 100, 101 verticale formant chacune une saillie inférieure 6A et une saillie supérieure 6B, le nombre de lumière 1 dans les parois 2 ou montant étant adapté en conséquence. De même, l'élément 10 support peut comporter sur toute ou partie de sa longueur une seule plaque 100, 101 verticale formant une saillie inférieure 6A et une saillie supérieure 6B, la forme des lumières 1 dans les parois 2 ou montant étant adaptée en conséquence.

La figure 2A représente un élément 30 support renforcé du système de constitution de supports. L'élément 30 support comporte une base 5 horizontale formant une surface de support pour, par exemple, une étagère 17. A une première de ses extrémités la base 5 comporte deux saillies 6A, 6B inférieures parallèles formant une fente de montage de l'élément 30 support sur le bord inférieur d'une lumière 1 ménagée dans une paroi 2 ou montant. Cette même première extrémité de la base 5 comporte deux saillies 7, 8 supérieures verticales parallèles. Les saillies supérieures 7 et 8 et inférieures 6A, 6B sont par exemple constituées de surfaces planes verticales, rectangulaires ou de tout autre forme. Une première 7 saillie supérieure, située à l'extrémité de la base 5, est en appui sur le bord supérieur de la lumière 1. Cette première 7 saillie supérieure est en appui sur la face de la paroi 2 qui est située du côté opposé à l'extrémité de la base 5 formant la surface d'appui pour l'étagère 17. La seconde saillie supérieure est prévue par exemple pour accueillir un rebord 18 de l'étagère 17, le rebord 18 étant disposé entre la paroi 2 et la seconde 8 saillie supérieure. Par exemple, lors de la mise en place de l'étagère 17, la seconde 8 saillie pénètre dans une fente 27 complémentaire prévue sur le bord extérieur de l'étagère 17. L'élément 30 support comporte un lien de renfort entre la base 5 et la saillie inférieure 6B adjacente à la base 5, c'est à dire la saillie 6B inférieure située du côté de l'extrémité de la base 5 qui forme une surface d'appui pour étagère 17. Le lien 14 de renfort est pas exemple constitué d'un lien de matière oblique reliant les extrémités libres de la base 5 et de la saillie inférieure 6B adjacente. L'élément 30 support a ainsi une grande solidité tout en conservant sa structure simple pouvant être formée de plastique extrudé. L'élément 30 support est monté dans une lumière 1 d'une paroi 2 sensiblement de la même façon décrit précédemment pour l'élément 10 support. Ainsi, la première 7 saillie supérieure est introduite dans une lumière 1 sensiblement en contact avec le bord supérieur de la lumière. Puis, l'élément 30 support est basculé de façon que la saillie 6A inférieure située à l'extrémité de la base 5 pénètre également dans la lumière 1. L'élément 30 support est alors descendu pour que le bord inférieur de la lumière 1 pénètre jusqu'au fond de la fente formée par les deux saillies 6A, 6B inférieures. L'étagère 17 ou plaque peut ensuite être montée sur l'élément support 30, de façon que la seconde 8 saillie pénètre dans une fente 27 complémentaire prévue sur le bord extérieur de l'étagère 17. A cet effet, la seconde 8 saillie supérieure peut être légèrement flexible pour faciliter la mise en place de l'étagère 17. La seconde extrémité de la base 5, c'est à dire l'extrémité de la base 5 qui ne comporte pas de saillies, sert de surface d'appui pour la partie horizontale de l'étagère 17.

La figure 2B représente une variante de réalisation de l'élément support du système de constitution de supports selon l'invention. L'élément 31 support de la figure 2B diffère de celui de la figure 2A uniquement par le fait que la saillie 6B inférieure adjacente à l'extrémité de la base 5 formant une surface d'appui pour l'étagère 17 comporte une griffe 15 d'accrochage dans la paroi 2 ou montant. Les éléments identiques à ceux décrits ci-dessous sont désignés par les mêmes références numériques. La griffe 15, située par exemple à l'extrémité de la saillie 6B inférieure, est destinée à coopérer avec un logement 16 complémentaire formé dans la paroi 2 pour assurer une meilleure fixation de l'élément 31 support renforcé. La mise en place de l'élément 31 support est réalisée de la même façon que pour l'élément de la figure 2A, à la seule différence que la griffe 15 vient s'ancrer dans la paroi 2 ou montant en fin de descente de l'élément 31 sur le support inférieur de la lumière 1. A cet effet, la saillie 6B pourvue de la griffe 15 peut être légèrement flexible pour permettre la mise en place aisée de l'élément 31 support.

La figure 2C représente une autre variante de réalisation de l'élément support du système de constitution de supports selon l'invention. L'élément 32 support de la figure 2C diffère de celui de la figure 2B uniquement par le fait que la seconde 8 saillie supérieure comporte une griffe 15 d'accrochage dans le rebord 18 de l'étagère 17 qui est disposée sur la base 5 de l'élément support 32. Les éléments identiques à ceux décrits ci-dessus sont désignés par les mêmes références numériques. La griffe 15, située par exemple à l'extrémité de la seconde 8 saillie supérieure, est destinée à coopérer avec un logement 16 complémentaire formé dans le rebord de l'étagère 17. La mise en place de l'étagère 17 sur l'élément 31 support renforcé est réalisée de la même façon que décrit précédemment, à la seule différence que la griffe 15 de la saillie 8 supérieure vient s'ancrer dans le rebord 18 de l'étagère 17 lorsque cette dernière est disposée sur l'élément support 32. A cet effet, la fente 27 du bord extérieur de l'étagère 17, prévue pour la seconde 8 saillie supérieure, a des formes et dimensions permettant le passage de la griffe 15. De même, la saillie 8 supérieure comportant la griffe 15 est légèrement flexible pour faciliter la mise en place de l'étagère 17.

La figure 3A représente un exemple de réalisation d'un élément support selon l'invention. L'élément 20 support de la figure 3A est identique à l'élément 31 support renforcé de la figure 2B, à la seule différence qu'il ne comporte pas de lien de renfort entre la base 5 et la saillie inférieure 6B adjacente. Ainsi, l'élément 20 support de la figure 3A comporte une griffe 15 d'ancrage à l'extrémité de la saillie 6B inférieure adjacente à la base 5. Les éléments identiques à ceux décrits ci-dessus sont désignés par les mêmes références numériques. L'élément 20 support de la figure 2A est disposé sur la paroi 2 ou montant de la même façon que décrit précédemment et assure également le support d'une étagère 17.

La figure 3B représente une variante de réalisation de l'élément support selon l'invention. L'élément 21 support de la figure 38 diffère de l'élément 21 support à verrouillage de la figure 3A uniquement par le fait que l'extrémité de la seconde 8 saillie supérieure est cintrée vers l'extrémité de la base 5 formant la surface d'appui pour l'étagère 17. Les éléments identiques à ceux décrits ci-dessus sont désignés par les mêmes références numériques. Cette forme cintrée de la seconde 8 saillie supérieure facilite notamment le montage du rebord 18 d'étagère 17 entre la paroi 2 ou montant et la seconde 8 saillie supérieure.

La figure 3C représente une variante de réalisation de l'élément support selon l'invention. L'élément 22 support de la figure 3C diffère de l'élément 21 support la figure 3A uniquement par le fait que l'extrémité de la seconde 8 saillie supérieure comporte une griffe 15 d'accrochage dans le rebord 18 de l'étagère 17. Les éléments identiques à ceux décrits ci-dessus sont désignés par les mêmes références numériques. La griffe 15, située par exemple à l'extrémité de la seconde 8 saillie supérieure, est destinée à coopérer avec un logement 16 complémentaire formé dans le rebord 18 de l'étagère 17 disposée sur l'élément support 32.

Bien évidemment, les éléments supports renforcés 30 à 32 et les éléments support 20 à 22 ne sont pas limités aux exemples de réalisation décrits ci-dessus en référence aux figures 2A à 2C, respectivement 3A à 3C. Ainsi, la base 5, peut comporter deux surfaces d'appui pour étagère 17, les deux surfaces d'appui étant constituées par la base 5 et situées de part et d'autre des saillies verticales. C'est à dire que dans ce cas, un même support peut servir d'appui à deux étagères 17, des deux côtés d'une même paroi 2 ou montant. De même, les deux saillies supérieures 7, 8 et les deux saillies inférieures 6A, 6B peuvent comporter chacune une ou plusieurs griffes 15 d'ancrage. Avantageusement, les griffes 15 peuvent avoir sensiblement la forme d'un prisme à base triangulaire, la ou les faces des prismes étant inclinées par rapport au plan des parois (2, 12) ou montants de carton lors de la mise en place des éléments extrudés. De cette façon, la mise en place des éléments extrudés se fait facilement, les griffes 15 glissant sur la carton ou sur le rebord 18 d'une étagère 17 en provoquant une légère flexion des prolongements 5, 7, 8, 14 et/ou des jambes 6A, 6B pourvues de griffes 15 pour faciliter l'introduction des griffes 15 dans leur logement 16 respectif. Ces griffes 15 peuvent également être situées à une hauteur quelconque sur les sailles 6A, 6B, 7, 8. Les griffes 15 d'ancrage peuvent être formées sur toute ou partie de la longueur des saillies 7, 8, 6A, 6B verticales. Le nombre et la disposition des logements 26 d'ancrage complémentaires formés dans les montants 2 ou rebords 18 d'étagères sont alors adaptés en conséquence.

Les figures 4A et 4B illustrent un exemple d'utilisation d'un élément 50 support pour constituer une colonne 80 de présentoir. L'élément 50 support des figures 4A et 4B diffère de l'élément 22 support de la figure 3C par le fait que la première 7 saillie supérieure comporte également une griffe 15 d'ancrage à son extrémité. C'est à dire que les deux saillies 7, 8 supérieures comportent chacune une griffe 15 d'ancrage. Bien sûr, toutes ou seulement une partie des saillies supérieures 7, 8 et inférieures 6A, 6B peuvent comporter des griffes 15 d'ancrage. Les deux saillies inférieures 6A, 6B sont espacées de façon à pouvoir être montées sur les bords inférieurs coïncidant de deux lumières 1 de deux parois 2, 12, figure 4B respectives maintenues accolées entre les saillies 6A, 6B. Par ailleurs, les deux saillies supérieures 7, 8 sont espacées de façon à pouvoir être montées sur les bords supérieurs coïncidant des deux mêmes lumières 1 des deux parois (2, 12) accolées. L'élément 50 support est disposé sur les lumières 1 des deux parois 2, 12 accolées sensiblement de la même façon que décrit précédemment dans le cas d'une seule paroi ou montant. Les deux parois 2, 12, maintenues accolées par au moins un élément 50 support peuvent appartenir à une même cloison, ou plaque de carton, repliée de manière à constituer sensiblement un tube 80, (figure 4A) formant une colonne. La colonne 80 peut être destinée à être placée par une de ses extrémités, dans un logement 19 complémentaire d'une plaque 24 support horizontale, ou présentoir. La plaque 24 support horizontale peut être soutenue par au moins trois colonnes 80. Chaque colonne 80 peut comporter dans ses parois au moins un élément 22, 50 support dont la base 5 fait saillie radialement sur la périphérie de la colonne 80, pour former une surface d'appui pour la face inférieure de la plaque 24 horizontale.

La figure 5A représente une autre variante de réalisation d'un élément support selon l'invention. L'élément 23 support de la figure 5A diffère de l'élément 23 support de la figure 5A uniquement par le fait que la base 5 horizontale ne comporte pas de surface d'appui destinée à une étagère par exemple. C'est à dire que les deux saillies 7, 8 verticales supérieures sont formées respectivement sur les deux bords de la base 5. Comme précédemment, les deux saillies 6A, 6B inférieures parallèles forment une fente 70 de montage de l'élément 23 support sur le bord inférieur d'une lumière 1 ménagée dans une paroi 2 ou montant. Les deux saillies supérieures 7, 8 sont espacées de façon à pouvoir accueillir entre elles deux parois 2, 12 accolées. L'élément 50 support est disposé dans la lumière 1 d'une paroi 2 de la même façon que décrit précédemment.

La figure 5B représente un exemple d'utilisation de l'élément 23 support à verrouiller de la figure 5A, pour réaliser un dispositif de verrouillage/déverrouillage de la fermeture d'un couvercle 42 de boîtier 40. Le boîtier 40 comporte un couvercle 42 de fermeture rabattable sur une partie au moins d'au moins une 2 de ses parois verticales. L'élément 23 support à verrouillage est monté dans la lumière 1 d'une 2 paroi du boîtier 40 sur laquelle vient se rabattre le couvercle 32. Les deux saillies 7, 8 verticales supérieures accueillent en leur sein, de manière permanente, la partie de la paroi 2 formant le bord supérieur de la lumière 1. Lors de la fermeture du boîtier 40, l'extrémité rabattable du couvercle 42 peut être glissée entre la première 2 paroi et la seconde 8 saillie supérieure, c'est à dire la saillie 8 supérieure située sur la face extérieure du boîtier 40. Cette seconde 8 saillie supérieure peut être pourvue d'au moins une griffe 15 d'ancrage dans un logement 16 complémentaire du couvercle 42 pour assurer un verrouillage de la fermeture de couvercle du boîtier 40. De plus, de manière avantageuse, la seconde 8 saillie supérieure est légèrement flexible pour pouvoir être tirée vers l'extérieur du boîtier 40 de façon à permettre un verrouillage/déverrouillage aisé du couvercle 42. La seconde 8 saillie supérieure a été représentée en pointillés 88 dans une position de déverrouillage de la fermeture du couvercle 42. Dans cette position 88 de déverrouillage, la seconde 8 saillie supérieure est pivotée vers l'extérieur du boîtier 40 autour de sa jointure avec la base 5. De manière avantageuse, l'une au moins des saillies 6A, 6B inférieures est pourvue de griffes 15 d'ancrage dans la paroi 2 du boîtier 40. De même, la première saillie 7, située à l'intérieur du boîtier 40 peut également être pourvue d'au moins une griffe 15 d'ancrage dans la paroi 2 du boîtier 40. Bien sûr, plusieurs éléments 23 support à verrouillage peuvent être disposés sur un même boîtier 40 pour assurer la fermeture du couvercle 42 de ce dernier.

La figures 6A représente un élément 60 support-maintien destiné à assurer la jonction entre deux parois adjacentes 2A, 2B superposées. L'élément 60 support-maintien comporte deux jambes 6A, 6B parallèles solidaires d'une portion 13 centrale pour constituer une fente 70. L'une au moins des deux jambes 6A, 6B est pourvue d'au moins griffe 15 située à l'intérieur de la fente 70. Ainsi, l'élément support maintien 60 peut être monté sur les bords coïncidant, par exemple supérieurs, d'au moins deux parois 2A, 2B placées l'une contre l'autre et pourvues chacune d'au moins une lumière 1. L'élément 60 support-maintien est enfilé sur les parois 6A, 6B jusqu'à ce que les bords coïncidant de ces dernières viennent en butée contre la portion 13 centrale dans le fond de la fente 70. Les lumières des parois 2A, 2B se superposent au moins en partie pour coopérer avec la ou les griffes 15 de l'élément support maintien 60. De cette manière l'élément support maintien 60 permet d'assurer la jonction et la solidarisation d'au moins deux parois 2A, 2B pour constituer des emballages ou supports ou présentoirs de diverses formes.

La figure 6B représente une variante de réalisation de l'élément support-maintien. L'élément support-maintien 61 de la figure 6B diffère de celui de la figure 6A uniquement par le fait qu'il comporte un prolongement 7 dans le plan d'une 6B des deux jambes 6A, 6B parallèles. Le prolongement 7 s'étend dans la direction opposée à la jambe 6B. De cette manière, lorsque l'élément support-maintien 61 est monté sur les bords supérieurs de deux parois 2A, 2B pour les solidariser verticalement, le prolongement 7 forme une surface de maintien latéral pour un élément gerbé sur les parois 6A, 6B solidarisés.

La figure 7A représente une autre variante de réalisation d'un élément support-maintien. L'élément 60 support-maintien comporte deux jambes (6A, 6B) parallèles solidaires d'une portion 13 centrale pour constituer une fente 70 et un prolongement 5 dans le plan de la portion 13 centrale. La figure 7B représente un exemple d'utilisation de l'élément support maintien de la figure 7A pour assurer le cerclage d'une boîte ou emballage. L'élément support-maintien 62 est destiné à être monté au niveau d'une arête 64 formée par deux parois adjacentes perpendiculaires d'un emballage ou boîte 63. A cet effet, la boîte 63 comporte une lumière (non représentée) parallèle à l'arête 64 et destinée à accueillir l'une (6B) des deux jambes (6A, 6B) de l'élément support-maintien 62. De cette manière, la fente 70 formée par les deux jambes 6A, 6B parallèles est engagée sur un bord d'une première paroi, le prolongement 5 reposant sur la paroi adjacente à celle sur laquelle st engagée la fente 71. Ainsi, en disposant des éléments support-maintien 62 sur tout le tour de l'emballage ou de la boîte 63, on peut constituer, sur chaque arête, une surface d'appui ou de montage pour au moins un ruban 64 de cerclage de la boîte 63. De cette façon, les éléments support maintien 62 protègent les angles de la boîte 63 contre une déformation provoquée par les rubans 64.

## Revendications

1. Système de constitution de supports ou de présentoirs à partir de feuilles de carton découpées et/ou pliées et d'éléments (20 - 23, 30 - 32, 50) profilés extrudés et adaptés pour être engagés sur des parois ou montants en carton, les éléments extrudés (20 -23, 30 - 32, 50) comportant une base horizontale (5) formant une surface de support, deux jambes (6A, 6B) inférieures et parallèles, s'étendant perpendiculairement au-dessous d'une portion centrale (13) de la base horizontale (5) pour constituer une fente (70) destinée à venir en appui sur le bord d'au moins une paroi (2, 12) ou montant ou sur le bord d'une lumière (1) ménagée dans ladite au moins paroi (2, 12) et deux prolongements (7, 8) supérieurs et parallèles, s'étendant perpendiculairement au-dessus de ladite portion centrale (13) pour constituer un logement d'au moins une paroi (2, 18), **caractérisé en ce qu'**au moins la jambe inférieure (6B) la plus proche de l'extrémité libre de la base horizontale (5) comporte une griffe (15) située à l'intérieur de la fente (70) pour un accrochage avec ladite paroi (2, 12) adjacente.

2. Système selon la revendication 1, **caractérisé en ce que** le prolongement supérieur (8) le plus proche de l'extrémité libre de la base horizontale (5) comporte une griffe (15) située à l'intérieur du logement pour un accrochage avec ladite paroi (18) adjacente.

3. Système selon la revendication 1 ou 2, **caractérisé en ce que** le prolongement supérieur (7) le plus éloigné de l'extrémité libre de la base horizontale (5) comporte une griffe (15) située à l'intérieur du logement pour un accrochage avec ladite paroi (2) adjacente.

4. Système selon l'une quelconque des revendications 1 à 3, **caractérisé en ce que** chaque griffe (15) coopère avec un logement (16) complémentaire ménagé dans ladite paroi (2, 12, 18).

5. Système selon l'une quelconque des revendications précédentes, **caractérisé en ce que** chaque griffe (15) a sensiblement la forme d'un prisme à base triangulaire.

6. Système selon l'une quelconque des revendications précédentes, **caractérisé en ce que** l'élément (30 - 32) comporte un lien (14) de renfort entre la base (5) et la jambe (6B) adjacente à cette base (5).

7. Système selon la revendication 6, **caractérisé en ce que** le lien (14) forme un plan oblique reliant les extrémités libres de la base (5) et de la jambe (6B) adjacente.

8. Système selon l'une quelconque des revendications précédentes, **caractérisé en ce que** l'extrémité du prolongement (8) le plus proche de l'extrémité libre de la base horizontale (5) est cintrée vers cette extrémité libre de ladite base (5).

9. Système selon l'une quelconque des revendications précédentes, **caractérisé en ce que** les deux jambes (6A, 6B) inférieures sont espacées de façon à pourvoir être montées sur les bords inférieurs de deux lumières (1) des deux parois (2, 12) respectives maintenues accolées entre lesdites jambes (6A, 6B).

10. Système selon la revendication 9, **caractérisé en ce que** les deux parois (2, 12) maintenues accolées par au moins un élément (50) appartiennent à une même cloison repliée de manière à constituer sensiblement un tube (80) formant une colonne et **en ce que** les deux prolongements (7, 8) dudit élément (50) formant ledit logement accueillent les bords supérieurs des lumières (1) des deux parois (2, 12) accolées, la colonne (80) étant destinée à être logée par son extrémité supérieure dans un logement (19) complémentaire d'une plaque (24) horizontale support et chaque colonne comportant dans ses parois au moins un élément (50) dont la base (5) fait saillie radialement sur la périphérie de la colonne (80) pour former au moins une surface d'appui pour la face inférieure de la plaque (24) horizontale.

## Patentansprüche

1. System zum Bilden von Ständern oder Schaupackungen ausgehend von zugeschnittenen und/oder gefalteten Kartonbögen und von stranggepressten Profilelementen (20-23, 30-32, 50), die mit Wänden oder Stützen aus Karton in Eingriff gelangen können, wobei die stranggepressten Elemente (20-23, 30-32, 50) eine horizontale Grundfläche (5), die eine Tragoberfläche bildet, zwei untere und parallele Beine (6A, 6B), die sich senkrecht unter einem mittleren Abschnitt (13) der horizontalen Grundfläche (5) erstrecken, um einen Schlitz (70) zu bilden, der dazu vorgesehen ist, sich am Rand wenigstens einer Wand (2, 12) oder Stütze oder am Rand eines in der wenigstens einen Wand (2, 12) ausgesparten Langlochs abzustützen, und zwei obere und parallele Verlängerungen (7, 8), die sich senkrecht unter dem Mittelabschnitt (13) erstrecken, um einen Aufnahmesitz für wenigstens eine Wand (2, 18) zu bilden, umfassen, **dadurch gekennzeichnet, dass** das wenigstens eine untere Bein (6B), das sich am nächsten bei dem freien Ende der horizontalen Grundfläche (5) befindet, eine Klaue (15) aufweist, die sich in dem Schlitz (70) befindet, um sich an der benachbarten Wand (2, 12) einzuhaken.

2. System nach Anspruch 1, **dadurch gekennzeichnet, dass** die obere Verlängerung (8), die sich am nächsten bei dem freien Ende der horizontalen Grundfläche (5) befindet, eine Klaue (15) umfasst, die sich in dem Aufnahmesitz befindet, um in der benachbarten Wand (18) einzuhaken.

3. System nach Anspruch 1 oder 2, **dadurch gekennzeichnet, dass** die obere Verlängerung (7), die vom freien Ende der horizontalen Grundfläche (5) am weitesten entfernt ist, eine Klaue (15) umfasst, die sich in dem Aufnahmesitz befindet, um in der benachbarten Wand (2) einzuhaken.

4. System nach einem der Ansprüche 1 bis 3, **dadurch gekennzeichnet, dass** jede Klaue (15) mit einem komplementären Aufnahmesitz (16), der in der Wand (2, 12, 18) ausgespart ist, zusammenwirkt.

5. System nach einem der vorhergehenden Ansprüche, **dadurch gekennzeichnet, dass** jede Klaue (15) im Wesentlichen die Form eines Prismas mit dreieckiger Grundfläche besitzt.

6. System nach einem der vorhergehenden Ansprüche, **dadurch gekennzeichnet, dass** das Element (30-32) zwischen der Grundfläche (5) und dem zu dieser Grundfläche (5) benachbarten Bein (6B) einen Verstärkungsbund (14) umfasst.

7. System nach Anspruch 6, **dadurch gekennzeichnet, dass** der Bund (14) eine schräge Ebene bildet, die die freien Enden der Grundfläche (5) und des benachbarten Beins (6B) verbindet.

8. System nach einem der vorhergehenden Ansprüche, **dadurch gekennzeichnet, dass** das Ende der Verlängerung (8), das sich am nächsten bei dem freien Ende der horizontalen Grundfläche (5) befindet, zu diesem freien Ende der Grundfläche (5) gebogen ist.

9. System nach einem der vorhergehenden Ansprüche, **dadurch gekennzeichnet, dass** die zwei unteren Beine (6A, 6B) in der Weise voneinander beabstandet sind, dass sie an den unteren Rändern von zwei Langlöchern (1) der zwei Wände (2, 12), die zwischen den Beinen (6A, 6B) geklebt gehalten werden, angebracht werden können.

10. System nach Anspruch 9, **dadurch gekennzeichnet, dass** die beiden Wände (2, 12), die durch wenigstens ein Element (50) geklebt gehalten werden, zu derselben Trennwand gehören, die in der Weise gefalzt ist, dass im Wesentlichen ein Rohr (80) gebildet wird, das eine Säule bildet, und dass die zwei Verlängerungen (7, 8) des Elements (50), das den Aufnahmesitz bildet, die oberen Ränder der Langlöcher (1) der zwei geklebten Wände (2, 12) aufnehmen, wobei die Säule (80) dazu vorgesehen ist, mit ihrem oberen Ende in einem komplementären Aufnahmesitz (19) einer horizontalen Trägerplatte (24) aufgenommen zu werden, und jede Säule in ihren Wänden wenigstens ein Element (50) aufweist, dessen Grundfläche (5) am Umfang der Säule (80 radial vorsteht, um wenigstens eine Abstützoberfläche für die untere Fläche der horizontalen Platte (24) zu bilden.

## Claims

1. System for forming supports or display units starting from cut and/or folded cardboard sheets and from extruded profiled elements (20 - 23, 30 - 32, 50) designed to be fitted onto cardboard walls or uprights, the extruded elements (20 - 23, 30 - 32, 50) comprising a horizontal base (5) forming a support surface, two parallel lower legs (6A, 6B) extending perpendicularly below a central portion (13) of the horizontal base (5) so as to form a slot (70) intended to bear on the edge of at least one wall (2, 12) or upright or on the edge of an opening (1) made in the said at least one wall (2, 12), and two parallel upper extensions (7, 8) extending perpendicularly above the said central portion (13) so as to form a housing for at least one wall (2, 18), **characterized in that** at least the lower leg (6B) which is closer to the free end of the horizontal base (5) comprises a hook (15) situated inside the slot (70) for fastening to the said adjacent wall (2, 12).

2. System according to Claim 1, **characterized in that** the upper extension (8) which is closer to the free end of the horizontal base (5) comprises a hook (15) situated inside the housing for fastening to the said adjacent wall (18).

3. System according to Claim 1 or 2, **characterized in that** the upper extension (7) which is further away from the free end of the horizontal base (5) comprises a hook (15) situated inside the housing for fastening to the said adjacent wall (2).

4. System according to any one of Claims 1 to 3, **characterized in that** each hook (15) engages with a complementary housing (16) made in the said wall (2, 12, 18).

5. System according to any one of the preceding claims, **characterized in that** each hook (15) is substantially in the shape of a prism of triangular base.

6. System according to any one of the preceding claims, **characterized in that** the element (30 - 32) comprises a reinforcing link (14) between the base (5) and the leg (6B) adjacent to this base (5).

7. System according to Claim 6, **characterized in that** the link (14) forms an oblique plane connecting the free ends of the base (5) and of the adjacent leg (6B).

8. System according to any one of the preceding claims, **characterized in that** the end of the extension (8) which is closer to the free end of the horizontal base (5) is bent towards this free end of the said base (5).

9. System according to any one of the preceding claims, **characterized in that** the two lower legs (6A, 6B) are spaced in such a way as to be able to be mounted on the lower edges of two openings (1) in the respective two walls (2, 12) maintained joined together between the said legs (6A, 6B).

10. System according to Claim 9, **characterized in that** the two walls (2, 12) maintained joined together by at least one element (50) belong to a common partition folded over so as to substantially constitute a tube (80) forming a column, and **in that** the two extensions (7, 8) of the said element (50) forming the said housing accommodate the upper edges of the openings (1) in the two joined-together walls (2, 12), the column (80) being intended to be housed by way of its upper end in a complementary housing (19) of a horizontal support plate (24) and each column comprising in its walls at least one element (50) whose base (5) projects radially on the periphery of the column (80) so as to form at least one bearing surface for the lower face of the horizontal plate (24).
